# EUROPÄISCHE PATENTANMELDUNG

(11) **EP 4 722 605 A1**
(43) Veröffentlichungstag der Anmeldung: **08.04.2026**
(21) Anmeldenummer: 26159835.3
(22) Anmeldetag: 05.03.2024
(51) Int. Cl.: F24D 11/02, F24D 17/00, F24D 17/02, F24D 18/00, F24H 4/02, F24F 5/00, F24F 12/00, F24D 101/40

(54) **SYSTEM ZUR WASSERTEMPERIERUNG EINER NUTZUNGSEINHEIT UND WASSERTEMPERIERUNGSVORRICHTUNG HIERFÜR**

(30) Priorität: 16.03.2023 EP 23162240
(62) Teilanmeldung aus: 24708225.8
(71) Anmelder: SAM 365 GmbH, 89607 Emerkingen (DE)
(72) Erfinder: BARTHOLOMÄUS, Matthias, 89607 Emerkingen (DE); STRAUB, Philipp, 73337 Bad Überkingen (DE); STRAUB, Thomas, 73337 Bad Überkingen (DE); FIDERER, Stefan, 89607 Emerkingen (DE)
(74) Vertreter: Kuhnen & Wacker Patent- und Rechtsanwaltsbüro PartG mbB

(57) **Zusammenfassung**

Es ist ein System (1) zur Wassertemperierung von mindestens einer Nutzungseinheit (2) einer Mehrzahl von Nutzungseinheiten (2) eines Gebäudes angegeben, wobei in der Nutzungseinheit (2) mindestens eine Abluftvorrichtung (4) eines Lüftungssystems vorhanden ist. Die Abluft im Lüftungssystem ist zur Energierückgewinnung mindestens einer Wärmepumpe (10, 10', 10") zuführbar, die mindestens anteilsweise zur Temperierung des in der Nutzungseinheit (2) verwendeten Wassers beiträgt. Die Abluft der Nutzungseinheit (2) ist über die Abluftvorrichtung (4) dezentral an die Umgebung der Nutzungseinheit (2) abgeführt. Luftführend mit der Abluftvorrichtung (4) ist wenigstens eine der Nutzungseinheit (2) zugeordnete Wärmepumpe (10) verbunden. Ein als Verflüssiger fungierender Wärmetauscher (47) der Wärmepumpe (10) ist über Verbindungsleitungen (18, 19) mit mindestens einer in der Nutzungseinheit (2) angeordneten dezentralen Durchfluss- und Temperaturregelstation (20) verbunden, sodass aus der Abluft zurückgewonnene Energie an die dezentrale Durchfluss- und Temperaturregelstation (20) abgebbar ist. Die dezentrale Durchfluss- und Temperaturregelstation (20) ist mit ihren Vorlauf- und Rücklaufleitungen flüssigkeitsleitend mit einem zentralen, dem gesamten Gebäude zugeordneten Pufferspeicher (34) verbunden. Ferner ist eine hierfür geeignete Wassertemperierungsvorrichtung angegeben.

## Beschreibung

Gegenstand der Erfindung ist ein System zur Wassertemperierung einer Nutzungseinheit nach dem Oberbegriff des Patentanspruches 1 sowie eine Wassertemperierungsvorrichtung hierfür zur Verwendung in einer Nutzungseinheit eines Gebäudes.

Als eine Nutzungseinheit wird im Folgenden eine in sich abgeschlossene Folge von Aufenthaltsräumen, die einer Person oder einem gemeinschaftlichen Personenkreis zur Benutzung zur Verfügung stehen, verstanden. Dies können z. B. abgeschlossene Wohnungen, Einliegerwohnungen, Büros, Praxen, Gewerbeeinheiten oder dergleichen eines Gebäudes bzw. in einem Gebäude, wie z.B. einem Mehrparteienhaus, sein.

Die DE 44 37 845 A1 zeigt ein System zur Klimatisierung von mindestens einer Nutzungseinheit, vorzugsweise eines Hauses, wobei in der Nutzungseinheit mindestens eine Abluftvorrichtung eines Lüftungssystems vorhanden ist. An der Ablufteinrichtung ist eine steuerbare Abluftklappe angeordnet und die Abluft wird innerhalb eines Abluftschachtes durch eine Absaugeinrichtung nach unten in eine Heizzentrale befördert, wo die Abluft zur Energierückgewinnung einer Wärmepumpe zugeführt wird. Diese Wärmepumpe trägt mindestens anteilweise zur Warmwasserbereitung der Nutzungseinheit bei, wobei die Hauptenergie von unterschiedlichen Wärmequellen, z.B. Wärmepumpe, Pelletkessel, oder weiteren erneuerbaren Energien versorgt wird. Dieses erwärmte Heizungswasser wird dann mittels der Umwälzpumpen über Mischer und Magnetventile den Verbrauchern zugeführt.

Unter Verbraucher versteht man im Folgenden eine Heizung, bevorzugt Fußbodenheizung, und/oder Armaturen, die ein erwärmtes Wasser bereitstellen.

99 % aller neugebauten mehrgeschossigen Wohngebäude werden mit einer Lüftungsanlage ausgestattet, um den Mindestluftwechsel zu gewährleisten. Davon verfügen jedoch ca. 70 % (Annahme) der Anlagen über keine Wärmerückgewinnung, da Anlagen mit Zu- und Abluft mit Wärmerückgewinnung sehr teuer sind. Der Gesetzgeber sieht jedoch in naher Zukunft eine Pflicht zur Wärmerückgewinnung vor, sodass der Bedarf nach einer wirtschaftlichen technischen Lösung besteht.

Zwar ist aus der DE 10 2021 107 698 A1 ein gattungsgemäßes System zur Wassertemperierung einer Nutzungseinheit bekannt, aber in dieser Offenlegungsschrift geht es um die Nutzung von Fernwärme. Ferner zeigt die DE 10 2021 107 698 A1 einen Wärmetauscher, der zum Erwärmen des Kältemittels Verwendung findet. Zudem wird die von der Wärmepumpe bereitgestellte Wärme gemäß dieser Schrift an einen Warmwasserspeicher der Nutzungseinheit übertragen. Damit besteht weiterhin Bedarf nach einer wirtschaftlichen technischen Lösung.

Der Erfindung liegt die Aufgabe zugrunde, ein System zur Wassertemperierung einer Nutzungseinheit bereitzustellen, unter Verwendung bekannter Energiequellen, um eine hohe und wirtschaftliche Energieausnutzung zu gewährleisten. Des Weiteren soll eine hierfür geeignete Wassertemperierungsvorrichtung angegeben werden.

Die Aufgabe wird erfindungsgemäß durch die Merkmale der unabhängigen Patentansprüche gelöst, während vorteilhafte Ausgestaltungen und Weiterbildungen der Erfindung den Unteransprüchen entnommen werden können.

Vorteilhaftes Merkmal ist, dass bei einer Mehrzahl von Nutzungseinheiten die Abluft jeder Nutzungseinheit über eine Abluftvorrichtung mittels einer dezentralen Luftleitung aus der Nutzungseinheit durch eine Gebäudeaußenwand an die Umgebungsluft des Gebäudes abführbar ist, und, dass luftführend mit der Abluftvorrichtung jeweils eine der Nutzungseinheit zugeordnete dezentrale Wärmepumpe verbunden ist. Ein als Verflüssiger fungierender Wärmetauscher der dezentralen Wärmepumpe ist über Verbindungsleitungen mit mindestens einer, in der Nutzungseinheit angeordneten dezentralen Durchfluss- und Temperaturregelstation verbunden, sodass die von der Wärmepumpe aus der Abluft zurückgewonnene Energie an die dezentrale Durchfluss- und Temperaturregelstation abgebbar ist. Die dezentrale Durchfluss- und Temperaturregelstation ist mit ihren Vorlauf- und Rücklaufleitungen flüssigkeitsleitend mit einem zentralen, dem gesamten Gebäude zugeordneten Speicher, insbesondere Pufferspeicher, verbunden.

Unter Wassertemperierung wird im Folgenden sowohl das Erwärmen als auch das Kühlen von Wasser, wie beispielsweise Brauchwasser, Frischwasser, Heizfluid oder dergleichen, verstanden.

Die Verbindung der dezentralen Durchfluss- und Temperaturregelstation zum zentralen Speicher kann durch eine flüssigkeitsleitende Verbindung der dezentralen Durchfluss- und Temperaturregelstation mit einem zentralen Vor- und/oder Rücklauf des Gebäudes realisiert sein, der sich vom zentralen Speicher zur Nutzungseinheit erstreckt. Auch weitere dezentrale Durchfluss- und Temperaturregelstationen von anderen Nutzungseinheiten des Gebäudes können mit dem zentralen Vor- und/oder Rücklauf des Gebäudes verbunden sein.

Durch das erfindungsgemäße System werden die Bereiche Lüftung, Heizung, Warmwasser und auch Brandschutz in vorteilhafter Weise miteinander verknüpft. Brandschutztechnische Bauteile können einfacher gestaltet werden. Der zur Wassertemperierung erforderliche Energieeinsatz wird reduziert. Im Vergleich zu bekannten Lösungen wird also ein energieeffizienteres System bereitgestellt. Ferner werden aufgrund der Modularität des Systems und dessen einfachen Aufbaus die anfallenden Installationskosten und Wartungskosten gesenkt.

Anstatt einer großen und zentral platzierten Wärmepumpe oder einem Kreuzstromwärmetauscher kommen in den Abluftvorrichtungen der einzelnen Nutzugseinheiten kleine Wärmepumpen zur Anwendung.

Die verwendete Wärmepumpe hat sehr kleine Abmaße und kann z.B. in einem Lüftungsschacht integriert werden. Bevorzugt wird die Wärmepumpe jedoch zusammen mit der Durchfluss- und Temperaturregelungsstation in einem gemeinsamen Schrank oder gemeinsamen Rack angeordnet. Somit wird die Wärmepumpe platzsparend in einer Nutzungseinheit angeordnet, hydraulisch in das Heizsystem eingebunden und kann die Temperatur des benötigten Wassers erwärmen.

Das Haustechniksystem kann mehr als eine der oben beschriebenen dezentralen Wärmepumpen umfassen, was die Modulierbarkeit der Leistung der dezentralen Wärmepumpen verbessert und es ermöglicht, die Wärmepumpen auch bei unterschiedlichen Volumenströmen und verschiedenen, aus der Abwärme rekuperierbaren Wärmemengen mit einer hohen Effizienz zu betreiben.

Die Werte der Abluftvolumenströme und die Anforderungen an die Heizung und/oder der Warmwasserbereitung bestimmen den Volumenstrom der Mikrowärmepumpe. In den vorliegenden Ausführungen werden die dezentral zur Energierückgewinnung aus Abluft eingesetzten Wärmepumpen auch als Mikrowärmepumpe bezeichnet. Eine solche Mikrowärmepumpe kann beispielsweise eine Heiz- und/oder Kühlleistung im Bereich von 100 W bis 10 kW aufweisen.

Die Frischluftnachströmung erfolgt über Außenluftdurchlässe und die feuchtegeführte Absaugung der Luft erfolgt gemäß einem nicht beanspruchten erläuternden Aspekt über einen Zentralventilator auf dem Dach. Durch das zentrale Abluftsystem kann somit die Anzahl der für die Absaugung der Abluft benötigten Komponenten reduziert werden. Auch wird die Regelung vereinfacht und es kann ein effizienterer Betrieb der Komponenten erfolgen. Folglich ist eine zentrale Absaugung der Luft über eine zentrale Hauptluftleitung insgesamt energieeffizienter und günstiger als eine dezentrale Abluftführung.

Durch das erfindungsgemäße System werden also die Vorteile eines dezentralen Abluftsystems, bei dem die Abluft mittels einer dezentralen Luftleitung aus der Nutzungseinheit durch eine Gebäudeaußenwand an die Umgebungsluft des Gebäudes abgeführt wird, mit einer dezentralen Wärmerückgewinnung durch Mikrowärmepumpen in den Nutzungseinheiten kombiniert.

Das Abführen der Abluft über eine zentrale Hauptluftleitung, wie in dem vorstehenden erläuternden Aspekt beschrieben, hat vorteilhafte Auswirkungen auf den Brandschutz im Gebäude.

Wenn mehrere dezentrale Nutzungseinheiten an ein zentrales Zu- und/oder Abluftsystem angeschlossen und so luftführend miteinander verbunden werden, muss ein unkontrolliertes Ausbreiten von Bränden und Abgasen über das zentrale Zu- bzw. Abluftsystem über mehrere Nutzungseinheiten hinweg verhindert werden. Hierfür müssen Brandschutzvorrichtungen in den Zu- bzw. Abluftvorrichtungen der jeweiligen Nutzungseinheiten bereitgestellt werden. Dies erhöht den Aufwand, der zur Sicherstellung eines vorschriftsmäßigen Gebäudebrandschutzes erforderlich ist.

Wenn die Zuführung der Zuluft dezentral in der jeweiligen Nutzungseinheit über Zuluftvorrichtungen erfolgt, gleichzeitig aber die Abluftabfuhr über ein zentrales Abluftsystem mit einer Hauptluftleitung erfolgt, stehen lediglich die Abluftvorrichtungen der Nutzungseinheiten über das zentrale Abluftleitungssystem in Verbindung. Die damit verbundenen brandschutztechnischen Anforderungen sind vergleichsweise gering. Folglich können die Vorteile einer zentralen Abluftführung genutzt werden ohne nennenswerte Nachteile in Kauf nehmen zu müssen. Gleichzeitig können bei einer dezentralen Zuluftführung in vorteilhafter Weise sogenannte Deckenschotts als Brandschutzvorrichtungen eingesetzt werden, die im Vergleich zu Brandschutzklappen, die bei einer zentralen Zuluftführung erforderlich wären, wartungsärmer, einfacher im Aufbau und günstiger in der Beschaffung sind.

Die Abluft kann zusätzlich zur Abführung über eine zentrale Hauptluftleitung dezentral aus einer Nutzungseinheit, vorzugsweise durch eine Außenwand des Gebäudes, abgeführt werden, beispielweise an die Umgebungsluft des Gebäudes. Hierfür kann eine entsprechende Abluftvorrichtung, beispielsweise ein Ventilator, luftführend mit einer Außenwand der Nutzungseinheit und/oder der Gebäudeaußenwand verbunden sein. Diese beispielhafte Ausführungsform ist in Bezug auf Brandschutz ebenfalls vorteilhaft, weil die Anforderungen zur Sicherstellung eines vorschriftsmäßigen Gebäudebrandschutzes in diesem Fall niedrig sind.

In einer Ausführungsform ist die Abluftvorrichtung auch bei einer dezentralen Abführung der Abluft in unmittelbarer Nähe zur dezentralen Wärmepumpe angeordnet und luftführend mit dieser verbunden. Beispielsweise kann die Abluftvorrichtung in einem gemeinsamen Rack oder Schrank mit der Wärmepumpe und/oder der Durchfluss- und Temperaturregelstation der Nutzungseinheit angeordnet sein. In diesem Fall kann die Abluft aus der Nutzungseinheit von der Abluftvorrichtung angesaugt werden, durch einen Wärmetauscher der Wärmepumpe geführt werden und anschließend abgegeben werden, beispielsweise an die Umgebungsluft des Gebäudes.

Alternativ oder zusätzlich kann eine Abluftvorrichtung, beispielsweise ein Ventilator, beabstandet von der Wärmepumpe angeordnet sein und luftführend mit der Wärmepumpe verbunden sein, beispielsweise in einer Wand, die ein Bad der Nutzungseinheit von übrigen Räumen trennt. In diesem Fall wird die Abluft der Nutzungseinheit von der Abluftvorrichtung in Richtung der Wärmepumpe gedrückt, wo sie durch einen Wärmetauscher geführt wird und anschließend abgegeben wird, beispielsweise an die Umgebung der Nutzungseinheit oder die Umgebung des Gebäudes.

Das Funktionsprinzip der Wärmepumpe basiert auf einem geschlossenen Heizungssystem, wobei die Wärmepumpe der Abluft Energie entzieht und diese für das Heizsystem nutzbar macht. Dafür hebt sie die entzogene Umgebungsenergie unter Einsatz von elektrischer Energie auf ein benötigtes Temperaturniveau und übertragt die Wärme an mindestens einen Verbraucher, bevorzugt an eine Fußbodenheizung. Die thermische Energie wird somit über die Rohre der Fußbodenheizung an den Boden abgegeben, wodurch sich die Nutzungseinheit aufheizt.

Durch die Wärmeabgabe an die Nutzungseinheit sinkt die Temperatur des Heizwassers, welches innerhalb des Heizkreislaufes zurückströmt und durch den Energieaustausch mit dem Kältemittel der Wärmepumpe erneut erwärmt wird.

Die zur Verfügung stehende und Wärmeenergie aufweisende Abluft ist abhängig von der Größe der Nutzungseinheit. So können in einer Beispielrechnung pro Quadratmeter Wohnfläche ca. 10 W Wärme gewonnen werden, bei einer Wohnfläche von 50 m² sind es 500 W und bei 150 m² bereits 1.500 W, welche theoretisch als Wärmeenergie zur Verfügung stehen.

Um die Wärmepumpe optimal auszulasten, wird in das System zur Wassertemperierung einer Nutzungseinheit eine Durchfluss- und Temperaturregelstation integriert, welche energetisch mit der Wärmepumpe, der zentralen Heizzentrale und den Verbrauchern gekoppelt ist.

Hierfür kann die Durchfluss- und Temperaturregelstation hydraulisch über Verbindungsleitungen mit einem Wärmetauscher der Wärmepumpe verbunden sein, sodass Energie, welche mittels der Wärmepumpe aus der Abluft zurückgewonnen wurde, im Wärmetauscher vom Kältemittel der Wärmepumpe auf die Flüssigkeit in den Verbindungsleitungen übertragbar ist und an die zentrale Durchfluss- und Temperaturregelstation abgebbar ist. Bevorzugt ist die Durchfluss- und Temperaturregelstation hydraulisch mit dem als Verflüssiger fungierenden Wärmetauscher der Wärmepumpe verbunden. In diesem Fall führt das Übertragen von thermischer Energie auf das zur bzw. von der Durchfluss- und Temperaturregelstation strömende Fluid dazu, dass das Kältemittel der Wärmepumpe zumindest teilweise vom gasförmigen in den flüssigen Zustand übergeht, wodurch sich ein besonders einfacher Aufbau der Wärmepumpe ergibt.

Die Wärmepumpe ist über Leitungen mit der Heizzentrale energetisch verbunden, die mindestens eine Wärmequelle und einen Speicher umfasst. Die Wärmepumpe und die Heizzentrale sind energetisch, und bevorzugt auch hydraulisch bzw. flüssigkeitsleitend, mit der Durchfluss- und Temperaturregelstation verbunden, die die Zuführung der temperierten Wassermenge an die Verbraucher in einer Nutzungseinheit regelt. Das durch die Durchfluss- und Temperaturregelstation durchlaufende Wasser wird somit von der Wärmepumpe und/oder von der Heizzentrale erwärmt.

Durch die direkte hydraulische Einbindung der Wärmepumpe in das Heizsystem kann die durch die Wärmepumpe aus der Abluft rückgewonnene thermische Energie direkt an die Durchfluss- und Temperaturregelstation der Nutzungseinheit bereitgestellt werden, von wo aus die thermische Energie an den Heizkreis der Nutzungseinheit bzw. an andere thermische Verbraucher der Nutzungseinheit weiterverteilt wird.

Die von der Wärmepumpe bereitgestellte thermische Energie wird entweder direkt im Heizkreis der Nutzungseinheit verwendet oder über die Durchfluss- und Temperaturregelstation an den zentralen Pufferspeicher des Gebäudes abgeführt. Dadurch kann insbesondere in der Nutzungseinheit oder in der Wärmepumpe auf einen dezentralen Pufferspeicher zur Pufferung von thermischer Energie verzichtet werden.

Der zentrale Pufferspeicher des Gebäudes kann also bevorzugt mit der jeder bereitgestellten dezentralen Durchfluss- und Temperaturregelstationen jeweils über eine Vorlaufleitung bzw. eine Rücklaufleitung in Verbindung stehen, sodass die in den einzelnen dezentralen Nutzungseinheiten aus der Abluft rückgewonnene überschüssige thermische Energie im gemeinsam genutzten, zentralen Pufferspeicher gespeichert werden kann.

Bei hohen Gebäuden, wie beispielsweise Hochhäusern mit einer Vielzahl von Stockwerken, können flüssigkeitsführende Leitungen mit hohen Drücken belastet sein. Um dem zu begegnen, kann der zentrale Pufferspeicher mehrere, über die Höhe des Gebäudes verteilte Speicherreservoirs aufweisen. Jedem Speicherreservoir können verschiedene Nutzungseinheiten des Gebäudes zugeordnet sein, wobei die Speicherreservoirs auf unterschiedlichen Höhen angeordnet sind. Dadurch wird die Druckdifferenz reduziert, die in den zentralen Vorlauf- bzw. Rücklaufleitungen zwischen dem jeweiligen zentralen Speicherreservoir und den zugeordneten dezentralen Durchfluss- und Temperaturregelstationen der Nutzungseinheiten überbrückt werden muss. Dies ist beispielsweise in einem Gebäude mit einer Vielzahl von Stockwerken, wie einem Hochhaus, vorteilhaft, weil die zum Fördern des Wassers eingesetzten Pumpen kleiner ausgeführt werden können.

Somit kann die von der Wärmepumpe erzeugte Energie, welche nicht direkt der Nutzungseinheit zugeht, zentral in dem Speicher gespeichert werden, was Platz und Kosten spart. Insbesondere wird, im Vergleich zu Systemen mit dezentralen Puffer- und/oder Warmwasserspeicher in der Nutzungseinheit, bei Verwendung eines erfindungsgemäßen Systems weniger Platz benötigt. Der in einer Nutzungseinheit zur Verfügung stehende Raum kann folglich anderweitig genutzt werden. Aufgrund des geringen Platzbedarfs ist es außerdem möglich, das System zur Wassertemperierung in Bestandsgebäuden einfach nachzurüsten.

So wird der zentrale Speicher im System verwendet, um z. B. Spitzenlasten abzudecken. Dieser Speicher ist bevorzugt ein Schichtspeicher, kann aber auch ein Pufferspeicher sein.

Durch die Verwendung der Wärmepumpe und des Speichers kann die Primärenergiequelle, z. B. ein Heizkessel, eine zentrale Wärmepumpe oder ein Gasbrennwertgerät, kleiner dimensioniert werden, und zwar beispielsweise mit einer ca. 33-50 % Verkleinerung im Vergleich zu herkömmlich verwendeten Heizkesseln.

Das mittels der Wärmepumpe gebildete Wärmerückgewinnungssystem kann beispielsweise die Grundlastversorgung darstellen, womit die zentrale primäre Wärmequelle deutlich verkleinert werden kann, da diese nur noch den verbleibenden Wärmebedarf, insbesondere die thermischen Spitzenlasten, abdeckt.

Besonderer Vorteil ist, dass insbesondere bei Passivhäusern, d.h. Häusern, in denen der überwiegende Teil des Wärmebedarfs aus "passiven" Quellen wie Sonneneinstrahlung und Abwärme gedeckt wird, auf eine Primärenergiequelle gänzlich verzichtet werden kann, da die von den dezentralen Wärmepumpen erzeugte Wärmeenergie zum Heizen ausreicht.

Der Begriff Spreizung einer Wärmepumpe bezieht sich auf die Temperatur des Heizwassers. Er beschreibt die Differenz zwischen der Temperatur im Vorlauf und im Rücklauf der Wärmepumpe.

Die Wärmepumpe macht die Umgebungswärme der Abluft nutzbar, indem sie damit ein Kältemittel verdampft und mittels Verdichter komprimiert und so auf höhere Temperaturen bringt. Sie arbeitet mit einer niedrigen Vorlauftemperatur des Heizungskreises besonders effizient. Der Kompressor wird dadurch weniger beansprucht, sodass der Stromverbrauch sinkt.

Dabei dient die Raumluft als Wärmequelle der dezentralen Wärmepumpe in den Nutzungseinheiten. Über die Wärmepumpe kann dann die Heizungsanlage sowie zusätzlich oder alternativ die dezentrale Warmwasserbereitung versorgt werden.

Steuerung und Regelung der Anlage wird über die Durchfluss- und Temperaturregelstation bewerkstelligt, welche ein Bindeglied zwischen der dezentralen Wärmepumpe, der Versorgung einer Nutzungseinheit und der zentralen primären Energiequelle ist.

Hierfür kann die dezentrale Durchfluss- und Temperaturregelstation über Leitungen hydraulisch sowohl mit der in einer Nutzungseinheit angeordneten Wärmepumpe, insbesondere mit einem Wärmetauscher der Wärmepumpe, als auch mit thermischen Verbrauchern der bzw. in der Nutzungseinheit, als auch mit einem zentralen thermischen Speicher des Gebäudes verbunden sein.

Die dezentrale Durchfluss- und Temperaturregelstation kann verschiedene Ventile aufweisen, mittels derer der Fluss von Wärmeträgerfluid, insbesondere von Wasser, zu/von der Wärmepumpe, zu/von dem zentralen thermischen Speicher und zu/von den Verbrauchern der Nutzungseinheit steuerbar ist. So kann beispielsweise überschüssige, von der Wärmepumpe bereitgestellte thermische Energie, die dezentral in der Nutzungseinheit nicht zum Heizen verwendet wird, mittels einer entsprechenden Schaltung der Ventile in der dezentralen Durchfluss- und Temperaturregelstation zur Temperaturanhebung eines zentralen Rücklaufs des Gebäudes verwendet werden, und so an den zentralen Pufferspeicher des Gebäudes abgeführt werden.

Über ein ausgeklügeltes Steuerungssystem wird die dezentrale Wärmepumpe mit einer Lüftungsanlage einer Nutzungseinheit bedarfsgerecht geregelt. Dies kann modulierend erfolgen und nach Bedarf 24 Stunden an 7 Tagen die Woche.

Die Wärmepumpe hebt die Wärmeenergie der Abluft mithilfe von elektrischer Energie auf ein höheres Temperaturniveau. Auf diese Weise entsteht ein deutlicher Überschuss an Heizenergie. Je niedriger die benötigte Temperatur ist, umso weniger Energie muss die Wärmepumpe aufwenden. Die Stromversorgung der Wärmepumpe kann dezentral oder zentral erfolgen. Die Steuerung erfolgt über einen Regler, der z. B. in der Wärmepumpe, Lüftungsanlage, Wohnungsstation oder Gebäudeleittechnik installiert wird. Die Steuerung kann ebenfalls dezentral oder zentral erfolgen.

Die Leistungszahl, unter der englischen Bezeichnung Coefficient of Power bzw. Performance, kurz COP, bekannt, ist das Verhältnis von erzeugter Wärme- bzw. Kälteleistung zur eingesetzten elektrischen Leistung.

Im Folgenden wird der COP-Wert in Bezug zu einer Wärmepumpe mit geringerer Temperaturdifferenz verwendet, wobei die entscheidende Größe die Luftmenge in Kombination mit den COP-Werten der Wärmepumpe ist. Der Wirkungsgrad der Wärmepumpe bei Heizungstemperatur erreicht einen optimalen COP. Allgemein stellt die Wärmepumpe die bedarfsgerechte Heizungstemperatur zur Verfügung. Dies wird über die Durchfluss- und Temperaturregelstation kontrolliert und über mindestens einen Sensor erfasst.

In einer beispielhaften Ausführungsform hat jede Nutzungseinheit deren eigene, einstellbare Durchfluss- und Temperaturregelstation, welche eine Steuerung für die Verteilung der einzelnen Energieströme ist. Die einstellbare Durchfluss- und Temperaturregelstation stellt damit ein standardisiertes Interface zum Anschluss an ein zentrales Heizsystem, insbesondere an einen zentralen Vor- und/oder Rücklauf des Gebäudes bereit.

Die Warmwasserbereitung kann zentral oder dezentral über die Wärmepumpen in den einzelnen Nutzungseinheiten erfolgen. Wenn nicht genügend Energie zur Verfügung steht, wird über einen Durchlauferhitzer die gewünschten Temperaturen nacherwärmt.

So ist es möglich, dass das durch die Durchfluss- und Temperaturregelstation durchlaufende Wasser zusätzlich von einem in der Durchfluss- und Temperaturregelstation vorhandenen Durchlauferhitzer erwärmt wird.

Die Durchfluss- und Temperaturregelstation führt das erwärmte Wasser mittels Umwälzpumpen über Mischer und Magnetventile den Verbrauchern zu.

Die Durchfluss- und Temperaturregelstation ist mit dem Pufferspeicher und/oder Brauchwasserspeicher gekoppelt, der erwärmtes Wasser bereitstellt und/ oder speichert.

Überschüssige Wärme von der Wärmepumpe kann in den Pufferspeicher der Heizzentrale umgeleitet werden, um der Wärmequelle für Spitzenlasten in der Nutzungseinheit bereitzustehen.

Alle Durchfluss- und Temperaturregelstationen im Gebäude können miteinander kommunizieren und Werte an einen Hauptregler, welcher bevorzugt in der Heizzentrale angeordnet ist, weitergeben. Dies kann über IOT, Funk oder kabelgebunden erfolgen.

Die Ventile sowie Turbinen, die den Volumenstrom bereitstellen, werden von einer eigenen Regelung gesteuert. Hier wird festgelegt, ob die dezentrale Wärmepumpe die Heizung direkt bedient oder die Rücklauftemperatur für den zentralen Speicher angehoben wird. Die Anforderungen werden über Rücklauftemperaturregler und Temperaturregler in der Durchfluss- und Temperaturregelstation festgelegt.

Eine witterungsgeführte Reglung kann die Systemtemperaturen in Abhängigkeit des optimalen COP-Wertes steuern. Die Regelung tariert alle zur Verfügung stehenden Energiequellen aus, d. h. Wärmepumpe und/oder Wärmequelle und/oder Pufferspeicher, um den höchsten Wirkungsgrad zu erzielen.

Jede Nutzungseinheit verfügt über mindestens einen, bevorzugt zwei Wärmemengenzähler, die die eingespeiste, erzeugte und verbrauchte Energie erfassen. Somit profitiert der Nutzer auch von diesem System, da bei einem Überschuss an Wärmeenergie diese in den zentralen Speicher eingespeichert werden kann, wodurch die Nebenkosten reduziert werden können.

Die von der dezentralen Wärmepumpe rückgewonnene Energie kann getrennt für die jeweilige zugeordnete Nutzungseinheit eines Gebäudes erfasst werden. Beispielsweise kann der Anteil der durch die Wärmepumpe rückgewonnenen Energiemenge, welcher in der Nutzungseinheit dezentral verbraucht wird, getrennt vom Anteil der rückgewonnenen Energiemenge, welcher an einen zentralen Pufferspeicher des Gebäudes zur Verfügung gestellt wird, erfasst werden.

Die erfassten Energiemengen können einem monetären Gegenwert zugeordnet werden. Basierend darauf können beispielsweise die Wohnungsnebenkosten von Mietern einer Nutzungseinheit reduziert werden, wenn Energie, welche von einer der Nutzungseinheit zugeordneten dezentralen Wärmepumpe rückgewonnenen wurde, an einen zentralen Pufferspeicher des Gebäudes abgegeben wird. Eine solche, nach Nutzungseinheiten aufgeschlüsselte Erfassung der Erträge ist insbesondere dann vorteilhaft, wenn einzelne Nutzungseinheiten eines Gebäudes mit Wassertemperierungsvorrichtungen zur Wärmerückgewinnung ausgestattet sind und andere Nutzungseinheiten des Gebäudes keine derartigen Wassertemperierungsvorrichtungen aufweisen.

Der Betrieb mit einer dezentralen Wärmepumpe hat einen weiteren Vorteil. Diese kann nicht nur zum Wärmen, sondern auch zum Kühlen bzw. Temperieren verwendet werden, da auch ein reversibler Betrieb der Wärmepumpe möglich ist. Dabei fließt kaltes Wasser durch die Rohre der Fußbodenheizung. Es erwärmt sich und nimmt auf diese Weise Hitze aus den Wohnräumen der Nutzungseinheit heraus. Dadurch verbessert sich das Raumklima im Sommer deutlich. Dieser Effekt lässt sich durch eine Wärmepumpe noch deutlich verstärken. Diese nimmt die Wärmeenergie aus dem Rücklaufwasser auf und gibt es über die Abluft an die Umgebung außerhalb der Nutzungseinheit ab. Dadurch wird das Wasser wieder heruntergekühlt, bevor es erneut durch die Fußbodenheizung fließt.

Im Folgenden werden anhand verschiedener Beispiele die einzelnen Betriebsmodi des Systems in Verbindung mit einer Fußbodenheizung, die als Verbraucher fungiert, beschrieben. Die Aufzählung ist nicht abschließend zu verstehen. Bei den verwendeten ersten und zweiten Ventilen der Durchfluss- und Temperaturregelstation handelt es sich um Mischventile, bevorzugt Regelventile mit Impulseingang. Die Wärmepumpe in den Beispielen liefert konstant 1.500 Watt. Die Temperatur und Wassermenge, die der Heizung zugeführt wird, wird bedarfsgerecht über die Durchfluss- und Temperaturregelstation gesteuert, indem das erste bzw. zweite Ventil entsprechend geschalten werden. Die Steuerung erfolgt also über einen Regler der Turbine mit Volumenstrommessung sowie Regelventile, insbesondere über das ersten bzw. zweiten Ventil, die bedarfsgerecht öffnen und schließen.

Es wird ein gleichmäßiger Volumenstrom ohne Temperaturschwankungen erreicht. Die überschüssige Energie der Wärmepumpe wird, sofern vorhanden, über den Rücklauf in das System eingespeist (Rücklaufanhebung).

Ein Wärmemengenzähler, der beispielsweise in zwei Richtungen betreibbar sein kann, läuft, z. B. rückwärts, und senkt somit den gemessenen Energieverbrauch direkt beim Nutzer. Eventuell kann dies auch über zwei eingebaute Wärmemengenzähler erreicht werden, indem man die Wärmemengendifferenzen untereinander abgleicht und somit den Ertrag aufzeigen kann.

### Winter Volllast:

Wenn im Winter die Fußbodenheizung auf Volllast eingestellt ist, ist der Wärmebedarf der Fußbodenheizung größer als der Wärmepumpenertrag. Die für die Nutzungseinheit benötigte Heizlast beträgt, bei einer angenommenen Größe von 150 m², beispielsweise 4.500 W. Die Wärmepumpe kann aber nur 1.500 W zur Verfügung stellen.

Da mehr Energie benötigt wird als von der dezentralen Wärmepumpe bereitgestellt werden kann, wird der Rest der benötigten Wärmemenge von der Durchfluss- und Temperaturregelstation von der Heizzentrale angefordert, wodurch sich die folgenden Volumenströme ergeben.

Die Fußbodenheizung benötigt in diesem Fall (Volllast) 773 l/h. Die dezentrale Wärmepumpe stellt bei einer 5 K Spreizung einen Volumenstrom von 258 l/h bereit. Dieser Volumenstrom wird in der Wärmepumpe erwärmt und direkt in der Nutzungseinheit verwendet (Kreislauf). Die fehlende Energie für den Wärmebedarf der Nutzungseinheit, in diesem Fall 515 l/h, kommt aus der Heizzentrale.

Somit werden über ein Ventil der Durchfluss- und Temperaturregelstation die Volumenströme der Wärmepumpe von 258 l/h und der Heizzentrale von 515 l/h zusammengeführt.

Über ein weiteres Ventil der Durchfluss- und Temperaturregelstation werden die Volumenströme nach Rücklauf aus der Fußbodenheizung wieder aufgeteilt, 258 l/h zur Wärmepumpe und 515 l/h zur Heizzentrale.

### Winter - Teillast I:

In diesem Beispiel ist der Wärmebedarf der Heizung kleiner als der Wärmepumpenertrag. So wird beispielhaft von einer benötigten Heizlast von 1.353 W für 150 m² ausgegangen, was beispielsweise bei einer Außentemperatur von 10°C auftreten kann. Die Wärmepumpe stellt 1.500 W zur Verfügung und bedient dabei die Fußbodenheizung zu 100 %.

Die dezentrale Wärmepumpe bringt bei 5 K Spreizung einen Volumenstrom von 258 l/h. Dieser Volumenstrom wird in der Wärmepumpe erwärmt. Ein Teil wird direkt in der Nutzungseinheit verwendet (Teil-Kreislauf). Die Fußbodenheizung benötigt einen Teillast-Volumenstrom von 200 l/h. Somit wird über das erste Ventil der Durchfluss- und Temperaturregelstation der Volumenstrom der Wärmepumpe von 200 l/h freigegeben. Der überschüssige Volumenstrom, in diesem Fall von 58 l/h, wird in die Heizzentrale abgeführt, wodurch die Rücklauftemperatur des zentralen Rücklaufs zum zentralen Pufferspeicher erhöht wird.

### Sommerbetrieb I:

Der Wärmebedarf der Heizung ist kleiner als der Wärmepumpenertrag, insbesondere besteht im dargestellten beispielhaften Fall aufgrund von warmen Außentemperaturen kein Bedarf zum Betrieb der Heizung.

Die gesamte Energie der dezentralen Wärmepumpe wird durch eine entsprechende Schaltung der ersten und zweiten Ventile der Durchfluss- und Temperaturregelstation über den zentralen Rücklauf an den zentralen Pufferspeicher im Keller des Gebäudes übergeben. Durch die vorhandene Steuerung kann der Speicher auf einer bestimmten Temperatur, beispielsweise 40 °C, gehalten werden. Dies bedeutet, dass aus dem Pufferspeicher, je nach Anforderung der Wärmemengen, 40°C Temperatur, ohne Eingriff des primären Wärmeenergieerzeugers im Keller, bereitgestellt werden kann. Die restliche Temperatur für das gewünschte Warmwasser wird über den Durchlauferhitzer der Durchfluss- und Temperaturregelstation erhöht. Die dezentrale Wärmepumpe läuft mit einem sehr hohen COP-Wert.

Die dezentrale Wärmepumpe erbringt bei 5 K Spreizung einen Volumenstrom von 258 1/h. Dieser Volumenstrom wird in der Wärmepumpe erwärmt und direkt in die Heizzentrale abgegeben, die Rücklauftemperatur des zentralen Rücklaufs zum Pufferspeicher wird erhöht.

### Sommerbetrieb II: (Temperierung)

Die dezentrale Wärmepumpe bringt bei 5 K Spreizung einen Volumenstrom von 258 l/h. Dieser Volumenstrom wird in der Wärmepumpe gekühlt und durch eine entsprechende Ansteuerung der Ventile der Durchfluss- und Temperaturregelstation direkt in der Wohnung zur Verfügung gestellt. In diesem Fall 258 l/h.

### Sommerbetrieb III:

In diesem Betriebsmodus wird ein Wärmebedarf inklusive Warmwasserbereitung mit Einbindung eines PV-Ertrags über die Steuerung der Durchfluss- und Temperaturregelstation gedeckt.

Die dezentrale Wärmepumpe kann höhere Vorlauftemperaturen produzieren als für den Betrieb einer Flächenheizung erforderlich. Die Steuerung regelt die gewünschte Vorlauftemperatur, eventuell in Abhängigkeit eines PV-Ertrages. Durch eine entsprechende Schaltung der Ventile in der Durchfluss- und Temperaturregelstation wird die hohe Vorlauftemperatur dem zentralen Speicher zur Verfügung gestellt. Aus diesem wird über die dezentralen Durchfluss- und Temperaturregelstationen wieder eine Anforderung generiert. Die Temperatur im Speicher ist ausreichend, um ohne Nacherwärmung die gewünschte Entnahmetemperatur bereitzustellen. Der primäre Energieerzeuger, beispielsweise ein Heizkessel oder eine zentrale Wärmepumpe in einer Heizzentrale, wird im Sommer nicht benötigt.

Es wird ferner eine Wassertemperierungsvorrichtung zur Verwendung in einer Nutzungseinheit eines Gebäudes bereitgestellt. Die erfindungsgemäße Wassertemperierungsvorrichtung kann beispielsweise in Neubauprojekten zur Wassertemperierung in Nutzungseinheiten, wie Neubauwohnungen, eingesetzt werden. Besonders vorteilhaft ist allerdings, dass die Wassertemperierungsvorrichtung auch als Nachrüstsatz in Bestandsgebäuden eingesetzt werden kann. Es ist dabei nicht erforderlich, dass sämtliche Nutzungseinheiten eines Gebäudes mit der Wassertemperierungsvorrichtung ausgerüstet werden. Vielmehr kann aufgrund der flexiblen Einsetzbarkeit und der standardisierten Anschlüsse der Wassertemperierungsvorrichtung für jede Nutzungseinheit individuell entschieden werden, ob die Wassertemperierungsvorrichtung eingesetzt werden soll.

Eine Wassertemperierungsvorrichtung weist wenigstens eine Wärmepumpe auf, der Abluft aus einer Abluftvorrichtung der Nutzungseinheit zur Energierückgewinnung zuführbar ist. Ferner weist die Wassertemperierungsvorrichtung wenigstens eine dezentrale Durchfluss- und Temperaturregelstation auf, wobei die dezentrale Durchfluss- und Temperaturregelstation über Verbindungsleitungen mit einem Wärmetauscher der Wärmepumpe verbunden ist. Der Wärmetauscher stellt in einer vorteilhaften Ausführungsform den Verflüssiger der Wärmepumpe dar.

Folglich kann Energie, die mittels der Wärmepumpe aus der Abluft zurückgewonnen wurde, an die dezentrale Durchfluss- und Temperaturregelstation abgeben werden, indem die thermische Energie im Wärmetauscher vom Kältemittel der Wärmepumpe auf Wasser in den Verbindungsleitungen übertragen wird.

Die dezentrale Durchfluss- und Temperaturregelstation stellt verschiedene Anschlüsse zum Einbinden der Wassertemperierungsvorrichtung in ein System zum Wassertemperierung bereit:
Zum einen ist die dezentrale Durchfluss- und Temperaturregelstation flüssigkeitsleitend mit einem zentralen, dem gesamten Gebäude zugeordneten Pufferspeicher verbindbar, insbesondere über einen zentralen Vor- und/oder Rücklauf des Gebäudes, der vom Pufferspeicher zur Nutzungseinheit, in der die Wassertemperierungsvorrichtung installiert ist, führt. Die dezentrale Durchfluss- und Temperaturregelstation ist ferner mit zumindest einem Verbraucher der Nutzungseinheit, insbesondere einer Fußbodenheizung verbindbar, sodass dem oder den Verbrauchern der Nutzungseinheit mittels der als Schnittstelle dienenden Durchfluss- und Temperaturregelstation eine temperierte Wassermenge zuführbar ist.

Bevorzugt sind die Wärmepumpe und die Durchfluss- und Temperaturregelstation, d.h. die gesamte Wassertemperierungsvorrichtung, in einer gemeinsamen Montageeinheit, insbesondere Rack, Gestell, Schrank oder dergleichen, angeordnet. Die Wassertemperierungsvorrichtung ist so besonders platzsparend ausgeführt, was die oben beschriebenen Vorteile bei deren Einsatz mit sich bringt. Außerdem ist die Wassertemperierungsvorrichtung auf diese Weise einfach transportierbar. Des Weiteren ist selbige derart vorkonfektionierbar, dass diese einbaufertig auf eine Baustelle geliefert werden kann.

Mittels der Durchfluss- und Temperaturregelstation kann Wasser aus dem zentralen Pufferspeicher des Gebäudes mit Wasser, das den Wärmetauscher der Wärmepumpe durchströmt hat, mischbar sein und an den zumindest einen Verbraucher der Nutzungseinheit bereitstellt werden.

Die Durchfluss- und Temperaturregelstation kann wenigstens ein erstes Ventil zum Vermischen der Volumenströme von der dezentralen Wärmepumpe und vom zentralen Pufferspeicher aufweisen, wobei der vermischte Volumenstrom an wenigstens einen Verbraucher in der Nutzungseinheit bereitstellbar ist. Die Durchfluss- und Temperaturregelstation kann ein zweites Ventil zum Aufteilen des vom zumindest einen Verbraucher der Nutzungseinheit zurückströmenden Volumenstroms in Volumenströme zur dezentralen Wärmepumpe und zum zentralen Pufferspeicher aufweisen.

Durch die Kombination der Durchfluss- und Temperaturregelstation und der Wärmepumpe kann die Wärmepumpe optimal ausgelastet werden, da die Energie zentral gespeichert werden kann, was Platz und Kosten spart.

Die benötigten Brauchwasser- und Heizungstemperaturen sind in Abhängigkeit des PV-Ertrages steuerbar, um somit immer einen optimalen Wirkungsgrad aller energetischen Systeme-Bestandteile zu erzielen.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Insbesondere sollen Ausführungen, die im Zusammenhang mit dem System zur Wassertemperierung einer Nutzungseinheit gemacht wurden, auch auf eine Wassertemperierungsvorrichtung anwendbar sein, und umgekehrt.

Alle in den Unterlagen, einschließlich der Zusammenfassung, offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematische Ansicht einer Wärmepumpe nach dem Stand der Technik;
- Figur 2:: schematische Ansicht, die mehrere dezentrale Wärmepumpen verschiedener Nutzungseinheiten zeigt;
- Figur 3:: eine Funktionsdarstellung der Verknüpfung von Wärmepumpe und Station;
- Figur 4:: eine Funktionsdarstellung des Systems zur Wassertemperierung von mindestens einer Nutzungseinheit;
- Figur 5:: Blockdiagramm Winter- Volllast -Betrieb;
- Figur 6:: Blockdiagramm Winter-Teillast-Betrieb;
- Figur 7:: Blockdiagramm Sommer-Betrieb Fußbodenheizung; und
- Figur 8:: Blockdiagramm Sommer-Betrieb Speicherfüllung.

Figur 1 zeigt ein Beispiel aus dem Stand der Technik. Die Abluft aus einer Nutzungseinheit 2 strömt in die Abluftvorrichtung 4, welche in der Geschossdecke oder einer Wand eingebracht ist. Die Abluftvorrichtung 4 ist luftführend mit der Zuleitung 5 verbunden, welche mindestens die Abluft der Abluftvorrichtung 4 einer Abluft-Wärmepumpe 10' zuführt, die die Abluft mittels eingebauter Ventilatoren einsaugt. Somit kann eine Wärmeenergierückgewinnung auf Grundlage der in der Abluft vorhandenen Wärmeenergie stattfinden.

Die so gewonnene Wärmeenergie kann einer Luft/Wasser-Wärmepumpe zugeführt werden, welche im gezeigten Beispiel aus einer Inneneinheit 10" und einer Außeneinheit 10‴ besteht. Somit kann die Luft/Wasser-Wärmepumpe 10" + 10‴ mit der aus der Abluft gewonnenen Wärmeenergie unterstützt werden, um beispielsweise das Wasser für die Heizungsanlage zu temperieren.

Figur 2 zeigt ein Gebäude mit mehreren Nutzungseinheiten 2. Jede Nutzungseinheit 2 wird über eine dezentrale Zuluftvorrichtung 3 mit Frischluft versorgt, welche als Abluft wieder die Nutzungseinheit 2 über die Abluftvorrichtung 4 verlässt. Erfindungsgemäß befindet sich zur Energierückgewinnung in der Abluftvorrichtung 4 eine Wärmepumpe 10. Über diese Wärmepumpe 10 gibt die Abluft ihre Wärmeenergie ab, bevor sie über die Zuleitung 5 in eine Hauptluftleitung 6 innerhalb des Versorgungsschachts geführt wird. Diese senkrecht verlaufende Hauptluftleitung 6 mündet in einem Dachkasten 8, bis sie letztendlich über einen zentralen Luftaustritt 9 aus dem Gebäude in die Umgebung ausströmt.

In der Hauptluftleitung 6 münden auch die Zuleitungen 5 der übrigen Nutzungseinheiten 2, wobei jede Nutzungseinheit 2 über eine Wärmepumpe 10 in ihrer Abluftvorrichtung 4 verfügt.

Die hier beschriebene Anordnung, die eine dezentrale Zuführung von Zuluft über die Zuluftvorrichtungen 3 und eine zentrale Abführung der Abluft über die Abluftvorrichtungen 4 an die Hauptluftleitung 6 vorsieht, ist in Bezug auf den Brandschutz in einem Gebäude vorteilhaft. Sobald mehrere dezentrale Nutzungseinheiten 2 an ein zentrales Abluftsystem angeschlossen werden und so luftführend miteinander verbunden werden, muss ein unkontrolliertes Ausbreiten von Bränden und Abgasen über das zentrale Abluftsystem über mehrere Nutzungseinheiten 2 hinweg verhindert werden. In einem solchen Fall ist es deshalb erforderlich, Brandschutzvorrichtungen in den Zu- bzw. Abluftvorrichtungen 3, 4 der jeweiligen Nutzungseinheiten 2 zu installieren.

Wenn die Zuführung von Zu- bzw. Abluft jeweils über ein zentrales System erfolgt, müssen in vielen Fällen Brandschutzklappen als Brandschutzvorrichtungen eingesetzt werden, die kompliziert im Aufbau und wartungsintensiv sind. Der Einbau und der Betrieb von Brandschutzklappen sind deshalb teuer.

Wenn dagegen, wie in der dargestellten Ausführungsform, die Zuführung der Zuluft dezentral in der jeweiligen Nutzungseinheit 2 über Zuluftvorrichtungen 3 erfolgt, gleichzeitig aber ein zentrales Abluftsystem mit einer Hauptluftleitung 6 vorhanden ist, stehen lediglich die Abluftvorrichtungen 4 der Nutzungseinheiten 2 über ein zentrales System in Verbindung. Folglich können Deckenschotts als Brandschutzvorrichtungen eingesetzt werden, die im Vergleich zu Brandschutzklappen wartungsärmer, einfacher im Aufbau und günstiger in der Beschaffung sind. Gleichzeitig werden jedoch die oben beschriebenen Vorteile eines zentralen Abluftsystems erreicht.

Figur 3 zeigt eine Funktionsdarstellung der Verknüpfung einer dezentralen Wärmepumpe 10 mit einer dezentralen Durchfluss- und Temperaturregelstation 20.

Jede Nutzungseinheit 2 verfügt über eine Durchfluss- und Temperaturregelstation 20, welche mit der jeweiligen Wärmepumpe 10 energetisch gekoppelt ist, und insbesondere über Verbindungsleitungen flüssigkeitsleitend mit einem Wärmetauscher 47 der Wärmepumpe 10 in Verbindung steht. Die Wärmepumpe 10 ist hierbei über die Verbindungsleitung 18 mit dem Rücklauf einer Fußbodenheizung und mit der Verbindungsleitung 19 mit dem Zulauf der Fußbodenheizung 30 verbunden und somit in dem Heizkreislauf integriert.

Die Abluft wird bevorzugt über einen nicht dargestellten Ventilator in die Wärmepumpe 10 eingesaugt, wo der Abluft die Wärmeenergie entzogen wird.

In der Wärmepumpe 10 wird die Energie an einem Wärmetauscher 46 vorbeigeführt, der der Luft die Wärme entzieht und sie an das Kältemittel weiterleitet, welches im geschlossenen Kältemittelkreislauf 15 innerhalb der Wärmepumpe 10 zirkuliert.

Im Verdampfer 11 des ersten Wärmetauschers 46 geht das Kältemittel schon bei niedrigen Temperaturen in den gasförmigen Zustand über und wird zum Verdichter 13 geführt. Der Verdichter 13, der von einem elektrisch betriebenen Kompressor gebildet wird, erhöht den Druck im Gas, welches sich dabei stark erwärmt.

Für den Betrieb des Verdichters 13 ist elektrische Energie erforderlich, welche so ebenfalls in Wärmeenergie umgewandelt wird.

Das erhitzte und gasförmige Kältemittel wird zum zweiten Wärmetauscher 47 geleitet und gibt dort die Wärmeenergie an das Heizungswasser des Heizkreislaufes 17 ab.

Dabei wird das Kältemittel im Verflüssiger 12 des zweiten Wärmetauschers 47 wieder flüssig und der hohe Druck sinkt ab. Der restliche Druck wird in einem Entspannungsventil 14 abgebaut.

Das nun wieder flüssige Kältemittel kommt zurück zum ersten Wärmetauscher 46 bzw. Verdampfer 11 und nimmt wieder Wärmeenergie aus der Abluft einer Nutzungseinheit 2 auf.

In Figur 4 ist das System zur Wassertemperierung einer Nutzungseinheit 2 vereinfacht dargestellt. Die Wärmepumpe 10 produziert aus der Abluft der Nutzungseinheit 2 Wärme und gibt diese an das Heizungswasser der Fußbodenheizung 30 der Nutzungseinheit 2 ab. Die abgekühlte Abluft strömt über den Luftaustritt 9 in die Umgebung des Gebäudes.

Das abgekühlte Heizungswasser aus dem Rücklauf der Fußbodenheizung 30 wird über die Verbindungsleitung 18 an den Wärmetauscher 47 der Wärmepumpe 10 geleitet und nimmt als Heizkreislauf 17 die Wärmeenergie des Kältemittels auf und fließt über die Verbindungsleitung 19 zurück in den Vorlauf der Fußbodenheizung 30.

Falls die von der Wärmepumpe 10 bereitgestellte Energie nicht für die Heizanforderung der Heizung 30 in der Nutzungseinheit 2 ausreicht, kann die Durchfluss- und Temperaturregelstation 20 weiteres erwärmtes Wasser aus der Heizzentrale 32 hinzufügen. Durch die Kombination aus zentraler und dezentraler Bereitstellung von Wärme ist das System 1 flexibel einsetzbar und erweiterbar. Ferner ist das System 1 durch die Rückgewinnung der in der Abluft enthaltenen thermischen Energie und die fallabhängige Steuerung der Durchfluss- und Temperaturregelstation besonders energieeffizient.

In der Heizzentrale 32 befindet sich der Heizkessel 35, der dieses Wasser erwärmt, welches aus dem Pufferspeicher 34 über den Vorlauf 28 an die Durchfluss- und Temperaturregelstation 20 geleitet wird und dort über ein Ventil 37 mit dem von der Wärmepumpe 10 erwärmten Wasser gemischt und dann in die Fußbodenheizung 30 geleitet wird. Nach Durchlauf der Fußbodenheizung wird dieser Volumenstrom über ein zweites Ventil 38 der Durchfluss- und Temperaturregelstation 20 wieder aufgeteilt, wobei, beispielsweise, ein Teil des Volumenstroms der Wärmepumpe 10 zugeht und ein Teil über den zentralen Rücklauf 29 wieder in die Heizzentrale 32, insbesondere in den Pufferspeicher 34, geleitet wird. Die Volumenströme in und aus der Heizzentrale werden über die Messstation 33 in der Heizzentrale 32 gemessen, welche ihre Werte an die Durchfluss- und Temperaturregelstation 20, insbesondere an eine Regelung bzw. Steuerung 21 der Durchfluss- und Temperaturregelstation 20, überträgt.

Falls die Wärmepumpe 10 mehr Wärmeenergie zur Verfügung stellt als von der Fußbodenheizung 30 benötigt wird, wird die überschüssige Wärmeenergie über den zentralen Rücklauf 29 in den Pufferspeicher 34 eingespeichert und steht dort beispielsweise für die Verbraucher 31', 31" und 31‴ zur Verfügung.

Der Verbraucher 31' wird gebildet von einer Dusche, welche ihr Heißwasser aus dem Pufferspeicher 34 beziehen kann. So wird durch die Durchfluss- und Temperaturregelstation 20 die Bereitstellung des erwärmten Wassers geregelt, welches über die Warmwasserleitung 27, nach Durchgang durch die Station 20, dem Verbraucher 31' zugeht.

Der Verbraucher 31‴, welcher gebildet wird von einer Toilette, benötigt lediglich Trinkwasser, welche über die Trinkwasserleitung 26 von der Station 20 bereitgestellt wird, welche den Durchfluss der Trinkwasserleitung 26 steuert.

Abhängig vom Temperaturniveau, das im Pufferspeicher 34 vorherrscht, kann die im Pufferspeicher 34 bevorratete thermische Energie also zum Unterstützen des Heizens einer Nutzungseinheit 2 oder zur Warmwasserbereitung für eine Nutzungseinheit 2 verwendet werden.

Die Figuren 5 bis 7 zeigen verschiedene Anwendungsfälle des Systems 1 zur Wassertemperierung von mindestens einer Nutzungseinheit 2. Die Wärmepumpe 10 gibt die erzeugte Wärme über einen Wärmetauscher 47 an das Wasser im Heizkreislauf 17 ab, dargestellt durch den Vorlauf 42 der Wärmepumpe.

Mittels einer nicht dargestellten Umwälzpumpe wird das Wasser ständig in einem geschlossenen Kreislauf durch die Verrohrung der Fußbodenheizung 30 sowie den Wärmetauscher 47 der Wärmepumpe bewegt. Die Durchflussmenge ist in dem gezeigten Beispiel die Menge Wasser, die in einer bestimmten Zeiteinheit durch den Wärmetauscher fließt. Üblich ist die Angabe mit der Maßeinheit Liter pro Stunde (l/h). Statt Durchflussmenge wird im Folgenden der in Fachkreisen verwendete Begriff Volumenstrom verwendet.

So wird in den Beispielen nach den Figuren 5 bis 7 von einem Volumenstrom von 258 l/h ausgegangen, der den Wärmetauscher 47 der Wärmepumpe 10 durchläuft. Angenommen wird hierbei eine Spreizung von 5 Kelvin.

Das System 1 weist einen Tauscher 41 zur Warmwasserbereitung, welcher insbesondere in der Durchfluss- und Temperaturregelstation 20 angeordnet sein kann. Der Tauscher 41 zur Warmwasserbereitung ist über Leitungen mit dem Fluidkreislauf, der die Wärmepumpe 10 durchströmt, verbunden. Mittels eines Warmwasserventils 39 kann eine Fluidverbindung zwischen dem Tauscher 41 und den Vorlauf- bzw. Rücklaufleitungen 42, 43, der Wärmepumpe 10 bzw. den Vorlauf- bzw. Rücklaufleitungen 44, 45 der Fußbodenheizung 30 hergestellt oder unterbrochen werden. So kann überschüssige thermische Energie, die von der Wärmepumpe 10 bereitgestellt wird, zur Warmwasserbereitung genutzt werden.

In Figur 5 wird dieser Volumenstrom somit in der Wärmepumpe 10 erwärmt und direkt für die Heizung der Nutzungseinheit 2 verwendet (Kreislauf). Die Fußbodenheizung 30 läuft in diesem Winterbeispiel unter Volllast und benötigt einen Volumenstrom von 773 l/h über den Rücklauf 45.

Um den Volumenstrom für die Fußbodenheizung 30 bereitzustellen, werden über das Ventil 37 der der Volumenstrom von 258 l/h des Vorlaufs 42 der Wärmepumpe 10 und der aus dem Pufferspeicher 34 bereitgestellte Volumenstrom von 515 l/h des Vorlaufs 28 der Heizzentrale 32 gemischt und der Fußbodenheizung 30 über den Rücklauf 45 zugeführt.

Die fehlende Energie für den Wärmebedarf der Fußbodenheizung 30, in diesem Fall 515 l/h, kommt somit über den Vorlauf 28 aus der Heizzentrale 32, da die Wärmeerzeugung der Wärmepumpe 10 nicht ausreicht.

Nach Durchlauf der Fußbodenheizung 30, werden die Volumenströme über das Ventil 38 wieder aufgeteilt, wobei wieder 258 l/h über den dezentralen Rücklauf 43 zur Wärmepumpe 10 und die restlichen 515 l/h über den zentralen Rücklauf 29 zur Heizzentrale 32 geführt werden.

Die Volumenströme, insbesondere die Ventile 37, 38 werden über die Regelung 21 der Durchfluss- und Temperaturregelstation 20 gesteuert.

Unter Berücksichtigung einer Spreizung von 5K kann in dem gezeigten Beispiel der Volumenstrom von 515 l/h auch als 3000W und der Volumenstrom von 258 l/h als 1500 W aufgefasst werden für einen 773 l/h bzw. 4500 W Bedarf der Fußbodenheizung 30.

Der Volumenstrom des Rücklaufs 43 wird über eine Turbine 36 erfasst.

Figur 6 zeigt ein Anwendungsbeispiel für einen Winter-Teillastbetrieb. Die dezentrale Wärmepumpe 10 erbringt bei 5 K Spreizung einen Volumenstrom von 258 l/h. Dieser Volumenstrom wird in der Wärmepumpe 10 erwärmt und ein Teil wird direkt in der Nutzungseinheit 2 verwendet (Teil-Kreislauf). Der überschüssige Volumenstrom wird in die Heizzentrale 32 abgegeben, wodurch sich die Rücklauftemperatur des zentralen Rücklaufs 29 erhöht, in diesem Fall durch den Volumenstrom von 108 l/h.

Die Fußbodenheizung 30 benötigt in diesem Teillastfall einen Volumenstrom von 150 l/h. Somit wird über das Ventil 37 der Volumenstrom von 150 l/h aus dem Vorlauf 42 der Wärmepumpe 10 freigegeben und die überschüssigen 108 l/h des Volumenstroms der Wärmepumpe 10 fließen über den Rücklauf 29 in die Heizzentrale 32 und werden dort in dem Pufferspeicher 34 gespeichert.

Nach Verlassen der Fußbodenheizung 30 fließt der Volumenstrom von 150l/h als Vorlauf zum Ventil 38, wo dieser Volumenstrom mit einem Volumenstrom von 108l/h vermischt wird und als Volumenstrom mit 258l/h wieder der Wärmepumpe 10 über den Rücklauf 43 zugeht.

Unter Berücksichtigung einer Spreizung von 5K kann in dem gezeigten Beispiel der Volumenstrom von 108 l/h auch als 628W und der Volumenstrom von 258 l/h als 1500 W aufgefasst werden für einen 150 l/h bzw. 872 W Bedarf der Fußbodenheizung 30.

Figur 7 zeigt ein Anwendungsbeispiel für einen Sommerbetrieb, wobei die Fußbodenheizung 30 temperiert wird. Die dezentrale Wärmepumpe 10 erbringt bei 5 K Spreizung einen Volumenstrom von 258 l/h. Dieser Volumenstrom wird in der Wärmepumpe 10 gekühlt und direkt in der Nutzungseinheit 2 verwendet (Kreislauf). Es gibt hierbei keinen überschüssigen Volumenstrom der an die Heizzentrale 32 abgeführt wird. Die nicht benötigte Wärmeenergie der Abluft wird durch die Abwärme der Wärmepumpe 10 weiter erhöht und über die Zuleitung 5 an die Hauptluftleitung 6 abgeführt.

Die Fußbodenheizung 30 benötigt in diesem Fall einen Volumenstrom von 258 l/h. Somit wird über das Ventil 37 der Volumenstrom von 258l/h aus dem Vorlauf 42 der Wärmepumpe 10 freigegeben.

Nach Verlassen der Fußbodenheizung 30 fließt der Volumenstrom von 258l/h als Vorlauf 44 zum Ventil 38, wo als Volumenstrom mit 258l/h wieder der Wärmepumpe 10 über den Rücklauf 43 zugeht.

Unter Berücksichtigung einer Spreizung von 5K kann in dem gezeigten Beispiel der Volumenstrom von 258 l/h auch als 1500W aufgefasst werden.

Figur 8 zeigt einen Sommerbetrieb, wobei die erzeugte Energie der Wärmepumpe 10 über eine Temperaturanhebung im zentralen Rücklauf 29 an den zentralen Pufferspeicher 34 in der Heizzentrale 32 im Keller übergeben wird. Durch die vorhandene Steuerung kann der Pufferspeicher 34 auf einer bestimmten Temperatur gehalten werden, die beispielsweise 40°C betragen kann. Dies bedeutet, dass aus dem Pufferspeicher 34, je nach Anforderung der Wärmemengen, z.B. 40°C warmes Wasser, ohne Eingriff des Heizkessels als primärem Wärmeenergieerzeuger, bereitgestellt werden können.

Die restliche Temperatur für das gewünschte Warmwasser wird über die in oder im Bereich der Nutzungseinheit 2 installierte Durchfluss- und Temperaturregelstation 20, welche über einen Durchlauferhitzer verfügt, erhöht. Die Wärmepumpe 10 läuft hierbei mit einem sehr hohen COP-Wert.

So erbringt die dezentrale Wärmepumpe 10 bei 5 K Spreizung einen Volumenstrom von 258 l/h. Dieser Volumenstrom wird in der Wärmepumpe erwärmt und direkt über den Vorlauf 42 und den Rücklauf 29 an die Heizzentrale 32 abgegeben, d. h. die Rücklauftemperatur wird erhöht. In diesem Fall mit einem Volumenstrom von 258 1/h.

Die Fußbodenheizung 30 hat keinen Bedarf. Über das Ventil 37 wird der Weg zur Wärmepumpe 10 freigegeben und der gesamte Volumenstrom von 258 l/h über den Rücklauf 43 eingebracht. Über die Turbine 36 wird der Volumenstrom erfasst. Das Ventil 38 ist geschlossen.
Unter Berücksichtigung einer Spreizung von 5K kann in dem gezeigten Beispiel der Volumenstrom 258 l/h als 1500 W aufgefasst werden.

### Bezugszeichenliste

- 1: System
- 2: Nutzungseinheit
- 3: Zuluftvorrichtung
- 4: Abluftvorrichtung
- 5: Zuleitung
- 6: Hauptluftleitung
- 7: Versorgungsschacht
- 8: Dachkasten
- 9: Luftaustritt
- 10, 10', 10", 10‴: Wärmepumpe
- 11: Verdampfer
- 12: Kondensator (Verflüssiger)
- 13: Verdichter
- 14: Entspannungsventil
- 15: Kältemittelkreislauf
- 16: Strömungsmittel
- 17: Heizkreislauf
- 18: Verbindungsleitung
- 19: Verbindungsleitung
- 20: Durchfluss- und Temperaturregelstation
- 21: Regelung
- 22: Wärmemengenzähler
- 23: Heizkreisverteiler
- 24: Ventile (Warmwasser)
- 25: Ventile (Kaltwasser)
- 26: Trinkwasserleitung
- 27: Warmwasserleitung
- 28: Vorlauf Heizung
- 29: Rücklauf Heizung
- 30: Fußbodenheizung
- 31, 31', 31", 31‴: Verbraucher
- 32: Heizzentrale
- 33: Messstation
- 34: Pufferspeicher
- 35: Heizkessel
- 36: Turbine (1)
- 37: Ventil (4)
- 38: Ventil (5)
- 39: Warmwasserventil
- 40: Bypass-Strom
- 41: Tauscher (zur WWB)
- 42: Vorlauf (von 10)
- 43: Rücklauf (von 10)
- 44: Vorlauf (von 30)
- 45: Rücklauf (von 30)
- 46: Wärmetauscher
- 47: Wärmetauscher

## Patentansprüche

1. System (1) zur Wassertemperierung von mindestens einer Nutzungseinheit (2) einer Mehrzahl von Nutzungseinheiten (2) eines Gebäudes, wobei in der Nutzungseinheit (2) mindestens eine Abluftvorrichtung (4) eines Lüftungssystems vorhanden ist, wobei die Abluft im Lüftungssystem zur Energierückgewinnung mindestens einer Wärmepumpe (10, 10', 10") zuführbar ist, die mindestens anteilsweise zur Temperierung des in der Nutzungseinheit (2) verwendeten Wassers beiträgt, wobei
- die Abluft der Nutzungseinheit (2) über die Abluftvorrichtung (4) mittels einer dezentralen Luftleitung aus der Nutzungseinheit (2) durch eine Gebäudeaußenwand an die Umgebungsluft des Gebäudes (1) abführbar ist,
- eine der Nutzungseinheit (2) zugeordnete dezentrale Wärmepumpe (10) luftführend mit der Abluftvorrichtung (4) verbunden ist,
- die dezentrale Wärmepumpe (10) mit mindestens einer in der Nutzungseinheit (2) angeordneten dezentralen Durchfluss- und Temperaturregelstation (20) verbunden ist, sodass aus der Abluft zurückgewonnene Energie an die dezentrale Durchfluss- und Temperaturregelstation (20) abgebbar ist,
- und die dezentrale Durchfluss- und Temperaturregelstation (20) mit ihren Vorlauf- und Rücklaufleitungen flüssigkeitsleitend mit einem zentralen, dem gesamten Gebäude zugeordneten Pufferspeicher (34) verbunden ist,
**dadurch gekennzeichnet, dass**
- ein als Verflüssiger (12) fungierender Wärmetauscher (47) der dezentralen Wärmepumpe (10) über Verbindungsleitungen (18, 19) mit der mindestens einen in der Nutzungseinheit (2) angeordneten dezentralen Durchfluss- und Temperaturregelstation (20) verbunden ist.

2. System nach Anspruch 1, **dadurch gekennzeichnet, dass** die Wärmepumpe (10) über Leitungen (18, 19, 28, 29) mit einer Heizzentrale (32) energetisch verbunden ist, die mindestens eine weitere Wärmequelle, insbesondere einen Heizkessel (35) und den Pufferspeicher (34) umfasst.

3. System nach Anspruch 1 oder 2, **dadurch gekennzeichnet, dass** die Wärmepumpe (10) und die Heizzentrale (32) energetisch mit der Durchfluss- und Temperaturregelstation (20) verbunden sind, die die Zuführung der temperierten Wassermenge an die Verbraucher (30, 31, 31", 31") in einer Nutzungseinheit (2) regelt.

4. System nach einem der Ansprüche 1 bis 3, **dadurch gekennzeichnet, dass** der Verbraucher eine Heizung, insbesondere eine Fußbodenheizung (30) ist, deren Vor- und Rücklauf mit der Wärmepumpe (10) energetisch gekoppelt ist.

5. System nach einem der Ansprüche 1 bis 4, **dadurch gekennzeichnet, dass** das die Durchfluss- und Temperaturregelstation (20) durchlaufende Wasser von der Wärmepumpe (10) und/ oder von der Heizzentrale (32) erwärmbar ist.

6. System nach einem der Ansprüche 1 bis 5, **dadurch gekennzeichnet, dass** das die Durchfluss- und Temperaturregelstation (20) durchlaufende Wasser zusätzlich von einem in der Durchfluss- und Temperaturregelstation (20) vorhandenen Durchlauferhitzer erwärmbar ist.

7. System nach einem der Ansprüche 1 bis 6, **dadurch gekennzeichnet, dass** die Durchfluss- und Temperaturregelstation (20) das erwärmte Wasser mittels Umwälzpumpen über Mischer und Magnetventile den Verbrauchern zuführt.

8. System nach einem der Ansprüche 1 bis 7, **dadurch gekennzeichnet, dass** die Durchfluss- und Temperaturregelstation (20) mit dem Pufferspeicher (34) gekoppelt ist, der gespeichertes und erwärmtes Wasser bereitstellt.

9. System nach einem der Ansprüche 1 bis 8, **dadurch gekennzeichnet, dass** überschüssige Wärme von der Wärmepumpe (10), welche nicht in die Nutzungseinheit (2) eingeleitet ist, in den Pufferspeicher (34) der Heizzentrale (36) umleitbar und speicherbar ist.

10. System nach einem der Ansprüche 1 bis 9, **dadurch gekennzeichnet, dass** die Wärmepumpe (10) eine reversible Wärmepumpe ist.

11. System (1) nach einem der Ansprüche 4 bis 10, **dadurch gekennzeichnet, dass** die Wärmepumpe (10) den Vorlauf der Fußbodenheizung (30) kühlt.

12. System (1) nach einem der Ansprüche 1 bis 11, **dadurch gekennzeichnet, dass** die benötigten Brauchwasser- und Heizungstemperaturen in Abhängigkeit eines PV-Ertrages steuerbar sind und somit immer ein optimaler Wirkungsgrad aller energetischen System-Bestandteilte erzielbar ist.

13. Wassertemperierungsvorrichtung zur Verwendung in einem System nach wenigstens einem der Ansprüche 1 bis 12 in einer Nutzungseinheit (2) eines Gebäudes, aufweisend wenigstens eine dezentrale Wärmepumpe (10), der Abluft aus einer Abluftvorrichtung (4) der Nutzungseinheit (2) zur Energierückgewinnung zuführbar ist, und wenigstens eine dezentrale Durchfluss- und Temperaturregelstation (20), wobei
die dezentrale Durchfluss- und Temperaturregelstation (20) flüssigkeitsleitend mit einem zentralen, dem gesamten Gebäude zugeordneten Pufferspeicher (34) verbindbar ist und, wobei
die dezentrale Durchfluss- und Temperaturregelstation (20) mit zumindest einem Verbraucher (30, 31, 31", 31") der Nutzungseinheit (2) zur Zuführung einer temperierten Wassermenge verbindbar ist,
**dadurch gekennzeichnet, dass**
die dezentrale Durchfluss- und Temperaturregelstation (20) über Verbindungsleitungen (18, 19) mit einem als Verflüssiger fungierenden Wärmetauscher (47) der dezentralen Wärmepumpe (10) verbunden ist, sodass mittels der dezentralen Wärmepumpe (10) aus der Abluft zurückgewonnene Energie an die dezentrale Durchfluss- und Temperaturregelstation (20) abgebbar ist.

14. Wassertemperierungsvorrichtung nach Anspruch 13, **dadurch gekennzeichnet, dass** die dezentrale Wärmepumpe (10) und die dezentrale Durchfluss- und Temperaturregelstation (20) in einer gemeinsamen Montageeinheit, insbesondere Rack, Gestell, Schrank oder dergleichen, angeordnet sind.

15. System (1) nach Anspruch 1 oder Wassertemperierungsvorrichtung nach Anspruch 13 oder 14, **dadurch gekennzeichnet, dass** mittels der dezentralen Durchfluss- und Temperaturregelstation (20) Wasser aus dem zentralen Pufferspeicher (34) des Gebäudes mit Wasser, das den Wärmetauscher (47) der dezentralen Wärmepumpe (10) durchströmt hat, mischbar ist und an den zumindest einen Verbraucher (30, 31, 31", 31") der Nutzungseinheit (2) bereitstellbar ist.

16. Wassertemperierungsvorrichtung nach einem der Ansprüche 13 bis 15, **gekennzeichnet durch** wenigstens eines der Merkmale der Ansprüche 2 bis 12.
